# EUROPÄISCHE PATENTSCHRIFT

(11) **EP 0 032 241 B1**
(45) Veröffentlichungstag und Bekanntmachung des Hinweises auf die Patenterteilung: **09.05.1984**
(21) Anmeldenummer: 80108215.7
(22) Anmeldetag: 27.12.1980
(51) Int. Cl.: E04F 13/08, E04F 19/06

(54) **Vorrichtung zur Aufnahme grosser Dehnungen von Verkleidungen**
Device for absorbing dilations of a lining
Dispositif pour rattraper des dilatations importantes d'un revêtement

(30) Priorität: 10.01.1980 DE 3000677
(43) Veröffentlichungstag der Anmeldung: 22.07.1981
(73) Patentinhaber: Rheinhold & Mahla GmbH, D-8000 München 50 (DE)
(72) Erfinder: Keil, Helmut, D-6830 Schwetzingen (DE)
(74) Vertreter: Michelis, Theodor, Dipl.-Ing.

## Beschreibung

Die Erfindung betrifft eine Vorrichtung zur Aufnahme grosser Dehnungen von Verkleidungen bei Baukörpern, bestehend aus mindestens einer Stützfläche eines Festlagers zur Anlage der Platten und einem zwecks Rückführung der Platten in die Ursprungslage federnden Element, welches gleichzeitig die benachbarten Platten untereinander verbindet.

Nach den Richtlinien für «Fassaden-Verkleidungen mit und ohne Unterkonstruktion» sind diese so am Baukörper zu befestigen, dass keine Zwängungsspannungen auftreten. Neben den Längenänderungen durch Aussentemperatur bzw. Sonneneinstrahlung können Ausdehnungen des Baukörpers, z.B. bei Kugelbehältern, durch die Belastung auftreten, die zu erheblicher Umfangsänderung führen.

Bekannt sind Fassaden-Unterkonstruktionen, bei denen die Tragprofile über Gleitlager den Längenausgleich vornehmen.

Nachteilig ist, dass es sich hier um Profile handelt, deren Längenausdehnung wesentlich in einer Richtung abläuft, so dass sich bei diesen Konstruktionen bei Abdeckung mit Platten zwängungsfreie Ausdehnungen in beiden Richtungen nur mit erheblichem konstruktiven und damit teurem Aufwand erkaufen lassen.

Auch sind Konstruktionen bekannt, bei welchen die Verkleidungsbleche nicht fest mit der Unterkonstruktion verbunden werden, sondern über Klemm- bzw. Deckleisten angedrückt werden. Dabei können die Kanten der Verkleidungsbleche aufgekantet sein.

Liegt keine Aufkantung vor, besteht die Gefahr, dass die Verkleidungsbleche aus der Klemmhalterung herausrutschen bzw. vom Windsog herausgerissen werden. Andererseits erfordert das Aufkanten langer Bleche auf der Baustelle zusätzliche Arbeit und eine Erschwernis der Montage, da die Bleche durch die Kantungen eine grössere Steifigkeit aufweisen, was bei der Länge der Bahnen zu erhöhter Knick- und Beulanfälligkeit in den Randbereichen führt.

Weiter beschreibt die FR-A-2 154 242 eine Fassadenbefestigung, bei der die Verkleidungsbleche mittels eines federnden Elementes von aussen gegen ein Auflager gedrückt werden.

Die Übertragung der Lasten aus den Verkleidungsblechen durch das federnde Element erfordert eine stabile konstruktive Ausführung, die wenig geeignet ist, Zwängungsspannungen in den Verkleidungsblechen zu vermeiden. Probleme können auch bei Wind auftreten, wenn die Sogkräfte die Andruckkräfte übersteigen, was dann zu einem Klappern der Fassade führt.

Der Erfindung liegt die Aufgabe zugrunde, eine preiswerte, leicht einzubauende, zwangsfreie und windsichere Fassadenkonstruktion zu finden, die grössere, zweidimensionale Längenänderungen der Platten aufnehmen kann und um die Einbaulage pendelt.

Diese Aufgabe wird erfindungsgemäss dadurch gelöst, dass die zwängungsfrei auf Stoss angeordneten Platten auf dem Festlager mittels einer Abdeckung geklemmt sind und dass das Element zwischen den jeweiligen Verbindungsmitteln benachbarter Platten eine federnde Ausbiegung besitzt und sich beidseitig mit abgebogenen Enden unter einem spitzen Winkel an den Wänden abstützt, die die Stützfläche mit der Bodenplatte des Festlagers verbinden.

Die Konstruktion hat den Vorteil, dass die Längenänderungen der Platte zwängungsfrei erfolgen und andererseits ein Herausrutschen der Platten durch Windsog verhindert wird. Gleichzeitig werden durch das federnde Element die Platten immer wieder in die Ursprungslage zurückgeführt. Wird als Element ein Streifen aus Federstahl verwendet, so lässt dieser sich schnell durch Nieten an den Platten leicht befestigen. Durch die symmetrische Ausbildung wird ein gutes Aussehen der Fassade in jedem Zustand erreicht, da die Randbeeinflussungen (Verschmutzung) jeweils gleich weit vorstehen.

Ein Beispiel der Erfindung ist in der Zeichnung dargestellt und wird im folgenden näher beschrieben. Es zeigt

### Fig. 1 Querschnitt durch Fassade.

An einem Baukörper 1 ist ein Stützbock 2 befestigt, an dem als Festlager 3 eine einteilige, langgestreckte Schiene angebracht ist, die einen Querschnitt aus Bodenplatte 4 mit zwei senkrecht dazu angeordneten Wänden 5 und an den freien Enden der Wände rechtwinklig abstehende Stützflächen 6 besitzt. An den Stützflächen 6 liegen Platten 7 an, die durch eine Abdeckung 8 mittels Bolzen 9 gehalten werden. Die Platten 7 sind ausserdem über Niete 10 mit einem Streifen 11 als Element verbunden, der eine federnde Ausbiegung 12 in der Mitte und beidseitig federnde, unter einem spitzen Winkel an den Wänden 5 anliegende Enden 13 besitzt.

Bei einer Längenänderung infolge der Temperaturänderung oder Ausdehnung des Baukörpers 1 bewegen die Platten 7 die Ausbiegung 12 in der Mitte und die freien Enden 13 des Streifens 11, bis diese an den Wänden 5 anliegen. Geht die Längenänderung zurück, werden durch die federnden Streifen 11 die Platten 7 in die alte Lage zurückgeführt.

## Patentansprüche

Vorrichtung zur Aufnahme grosser Dehnungen von Verkleidungen bei Baukörpern, bestehend aus mindestens einer Stützfläche eines Festlagers (3) zur Anlage der Platten (7) und einem zwecks Rückführung der Platten (7) in die Ursprungslage federnden Element (11), weiches gleichzeitig die benachbarten Platten (7) untereinander verbindet, dadurch gekennzeichnet, dass die zwängungsfrei auf Stoss angeordneten Platten (7) auf dem Festlager (3) mittels einer Abdeckung (8) geklemmt sind und dass das Element (11) zwischen den jeweiligen Verbindungsmitteln (10) benachbarter Platten (7) eine federnde Ausbiegung (12) besitzt und sich beidseitig mit abgebogenen Enden (13) unter einem spitzen Winkel an den Wänden (5) abstützt, die die Stützfläche (6) mit der Bodenplatte (4) des Festlagers (3) verbinden.

## Claims

Device for absorbing substantial dilations of linings on building structures, comprising at least one supporting surface of a fixed support (3) against which the panels (7) rest and a spring-action element (11) returning the panels (7) to their original positions and at the same time connecting neighbouring panels (7) among each other, characterized by the panels (7), arranged to abut against each other without constraint being clamped upon the fixed support (3) through a cover (8) and by the element (11) having a spring-action outward bend (12) arranged between the connecting means (10) of neighbouring panels (7) and bracing itself on both sides with its bent ends (13) at an acute angle against the walls (5) connecting the supporting surface (6) with the bottom plate (4) of the fixed support (3).

## Revendications

Dispositif pour rattraper des dilatations importantes des revêtements sur bâtiment, comprenant au moins une surface de support d'un logement fixe (3) contre laquelle les panneaux (7) se logent et un élément (11) ayant l'effet d'un ressort afin de retourner les panneaux (7) dans leur position originale eten même temps liant les panneaux (7) adjacents entre eux, caractérisé du fait que les panneaux (7) arrangés bout à bout sans contrainte sont coincés sur le logement fixe (3) par un recouvrement (8) et que l'élément (11) est muni d'une flèche élastique en dehors (12) entre les moyens respectifs de connexion (10) des panneaux (7) adjacents, ses bouts coudés (13) s'appuyant des deux cotés sous un angle aigu sur les parois (5) lesquelles connexent la surface de support (6) avec la plaque de fond (4) du logement fixe (3).
